# EUROPÄISCHE PATENTSCHRIFT

(11) **EP 0 662 557 B1**
(45) Veröffentlichungstag und Bekanntmachung des Hinweises auf die Patenterteilung: **23.09.1998**
(21) Anmeldenummer: 94118830.2
(22) Anmeldetag: 30.11.1994
(51) Int. Cl.: E05B 37/12

(54) **Kombinationsschloss mit vier Einstellknöpfen**
Combination lock with four dial buttons
Serrure à combinaisons avec quatre boutons

(30) Priorität: 17.12.1993 DE 4343161
(43) Veröffentlichungstag der Anmeldung: 12.07.1995
(73) Patentinhaber: Mauer GmbH, D-42579 Heiligenhaus (DE)
(72) Erfinder: Mauer Günter, D-42579 Heiligenhaus (DE)
(74) Vertreter: Götz, Friedrich, Dipl.-Phys.

(56) Entgegenhaltungen:
- EP-A- 0 139 026
- FR-A- 520 601
- FR-A- 2 032 214
- US-A- 2 126 063
- US-A- 3 053 071
- US-A- 3 473 354

## Beschreibung

### Technisches Gebiet

Die Erfindung betrifft ein Kombinationsschloß mit vier Einstellknöpfen, die im Schloßkasten in einem Rechteck angeordnet sein, und einer Handhabe, die einen von den Einsstellknöpfen gesteuerten Riegel antreibt.

### Stand der Technik

Kombinationsschlösser mit vier Einstellknöpfen sind als leichte Koffer- oder Schrankschlösser bekannt geworden.

Die französische Patentschrift 2.032.214, die als nächstliegender Stand der Technik anzusehen ist, behandelt ein Kombinationsschloß mit vier im Quadrat angeordneten Einstellknöpfen. Diese Einstellknöpfe sind mit vier gezahnten Basisscheiben gekuppelt, die jeweils eine radiale Nut aufweisen. Über den Basisscheiben ist ein Stellschieber angeordnet, die über den Umfangskreisen der Basisscheiben vier Nasen tragen. Im Sperrzustand blockiert der Stellschieber den Schloßriegel. Wenn alle vier Basisscheiben auf die richtige Kombination eingestellt sind, kann der Stellschieber in die Öffnungsposition verschoben werden, in der die genannten Nasen in die Nuten der Basisscheiben eintauchen.

Bei einer anderen Ausführungsform trägt das Sperrelement vier Dorne, die in Kerben der Basisscheiben eintauchen können. Hierbei ist das den Riegel blockierende Sperrelement drehbar ausgebildet. Ein Sperrstift liegt dabei in einer Aussparung des Riegels oder er wird aus dieser herausgeschwenkt.

Bei entriegeltem Schloß bewirkt eine Verdrehung der Einstellknopfe eine Neueinstellung der Kombination. Die Basisscheiben werden dabei vom Sperrelement bzw. vom Stellschieber festgehalten. Eine Kugelrasteinrichtung zwischen den Einstellknöpfen und den Basisscheiben ermöglicht ein Drehen der Einstellknöpfe relativ zu den Basisscheiben, damit eine neue Kombination erhalten wird.

Die europäische Patentschrift 0139026 offenbart ein Kombinationsschloß mit drei Kodierungsknöpfen, die in der Schloßachse hintereinander liegen. Die benutzten Sperrscheiben weisen diametrale Sperrschieber auf, die in einem Umstellschieber geführt sind. Dieses Schloß wurde mit drei Knöpfen zu je 26 Einstellpositionen verwirklicht, so daß 26³ = 42875 Kombinationen möglich sind. Bei dieser Ausführungsform ergeben sich sehr kleine Winkelschritte, so daß eine hohe Fertigungspräzision erforderlich ist.

### Darstellung der Erfindung

Der Erfindung liegt die Aufgabe zugrunde, ein Kombinationsschloß mit einer vergleichbar hohen Zahl von Kombinationen zu schaffen, das preisgünstig herstellbar und trotzdem in hohem Maße manipulationssicher ist und gleichzeitig eine alternative Umstellvorrichtung für Kombinationsanderungen zu finden.

Diese Aufgabe wird erfindungsgemäß mit den im Kennzeichen des Anspruches angegebenen Mitteln gelöst.

### Beschreibung der Zeichnungen

Ein Ausführungsbeispiel der Erfindung wird anhand von Fig. 1 und 2 erläutert.
- Fig. 1a, 1b: zeigt das Schloß in einer Explosionszeichnung,
- Fig. 2: die Unterseite des Schloßriegels.

Mit 1 ist der Schloßkasten bezeichnet, der vorzugsweise aus einem formstabilen Thermoplast gespritzt ist. In den vier Ecken sind Führungsrohre 1a, 1b, 1c, 1d für die Befestigungsschrauben angeformt. Der Schloßkastenboden le trägt vier eingespritzte Lagerhülsen 1f, 1g, 1h, 1i zur Lagerung der drehbaren Teile. Ein weiterer Lagerdorn 1k ist zwischen den Lagerhülsen angeordnet.

Der größte Teil des Schloßgehäuses wird von der Kombinationsmechanik ausgefüllt. Im rechten Teil befindet sich ein Doppelbartumstellschloß mit einem Notriegel, der das Öffnen bei vergessener Kombinations ermöglicht.

Unmittelbar auf dem Schloßkastenboden 1e liegt eine Steuernuß 2 mit einer Vierkantaussparung, ein Stellschieber 3 und ein Umstellriegel 4. Über der Steuernuß 2 ist der Schloßriegel 5 gelagert. Eine Umstellplatte 6 ist auf dem Dorn 1k schwenkbar gelagert. Sie weist eine Reihe von ovalen Durchbrüchen auf, die u.a. die Lagerhülsen 1f, 1g, 1h, 1i umgreifen. Auf diese Hülsen werden vier Basisscheiben 7, 8, 9, 10 aufgeschoben. Zwischen den Basisscheiben liegt eine kreuzförmige Abtastsperre 11, ferner ein Abtasthebel 12.

Vier Rastscheiben 13, 14, 15, 16 mit Innenvierkantöffnung sind einerseits in den Basisscheiben 7 - 10 geführt und andererseits in der Schloßdecke 17 gelagert. Eine federnde Einstellraste 18 sorgt dafür, daß die Rastscheiben immer um volle Schritte verstellt werden.

Die zugehörigen Einstellknöpfe mit Vierkantwellen und Buchstaben und/ oder Zahlensymbolen sind nicht dargestellt.

Zum Doppelbartumstellschloß gehört außer dem Umstellriegel 4 der Notriegel 19, ein Wirbel 20, eine Zuhaltung 0 mit der Nummer 21 und ein Satz von Zuhaltungen 1, von denen aber nur eine (22) dargestellt ist.

Das Doppelbartschloß entspricht dem Stande der Technik, so daß sich weitere Ausführungen zu seiner Funktion erübrigen. Wichtig ist hier nur, daß ein Dorn 19a des Notriegels 19 den Abtasthebel 12 freigibt, der die Abtastung der (vergessenen) Kombination erlaubt.

Die Teilfunktionen des Schlosses lassen sich wie folgt einordnen:
- A:: Das Zuhaltungssystem
- B:: Das Umstellsystem
- C:: Der Manipulierschutz
- D:: Das Notöffnungssystem

### A: Das Zuhaltungssystem

Der Riegel 5 weist an seiner Unterseite einen Tourstiftkanal 5a auf, wie sich aus Fig. 2 ergibt. Der Riegel 5 kann nur dannmit Hilfe der Steuernuß 2 zurückgezogen werden, wenn der Quader 11a der Abtastsperre 11 genau in den Kanal 5a eintauchen kann. Diese Stellung wird dann erreicht, wenn die Noppen 11b, 11c, 11d, 11e in die radialen Nuten 7a, 8a, 9a, 10a der Basisscheiben eintauchen können.

Die Rastscheiben 13 - 16 weisen auf ihrer Rückseite n kegelartige Vertiefungen auf, die der Anzahl der Zähne entspricht. Die Basisscheiben 7 - 10 sind mit achsparallelen Bohrungen 7b, 8b, 9b, 10b versehen, in denen beidseitig zugespitzte zylindrische Kupplungsstifte 23 - 26 verschiebbar gelagert sind. Die Länge dieser Stifte ist so bemessen, daß sie in die Vertiefungen der Rastscheiben eintauchen, wenn die rechten Enden auf der ebenen Fläche der Umstellplatte aufliegen. Jede Basisscheibe 7 - 9 ist also in irgendeiner von n Positionen mit den Rastscheiben 13 - 16 und damit den Einstellknöpfen gekoppelt.

Stellt man die gewählte Kombination ein, dann liegen die Nuten 7a, 8a, 9a, 10a vor den Noppen der Abtastsperre 11. Wenn man jetzt die Handhabe des Schlosses betätigt, fällt die Abtastsperre in die Nuten der Basisscheiben ein und der Sperrquader 11akann in den Tourstiftkanal 5a des Riegels eintauchen. Der Riegel läßt sich voll zurückziehen.
Wenn man die Tür schließt und den Schloßriegel 5 in die Türzarge einfährt, kann anschließend durch Drehung der Einstellknöpfe die Kombination verworfen werden. Das bedeutet, daß jede Basisscheibe 7 - 10 eine beliebige von n Positionen einnimmt, der Riegel also gesperrt ist.

### B: Das Umstellsystem

Wenn der Schloßriegel 5 zurückgezogen wird, bewegt die Steuernuß 2 über einen Steuerstift die Umstellplatte 6 in eine Umstellposition. In dieser Position steht jedem Stift 23 - 26 eine Kegelbohrung 6a, 6b, 6c, 6d gegenüber, so daß die Stifte aus den Rastscheiben 13 - 16 heraustreten, wenn die Einstellknöpfe betätigt werden. Diese Entkupplung bedeutet, daß jede Verdrehung der Einstellknöpfe bei offenem Schrank eine Neueinstellung der Kombination bewirkt. Wenn jetzt der Schrank verschlossen wird, geht die Umstellplatte 6 in die Normalstellung zurück und die Kupplungsstifte 23 - 26 werden in die Kupplungsposition zurückgeschoben.

Bei geschlossenem Schrank bedeutet jede Verdrehung der Knöpfe ein Verwerfen der Kombination oder ihre Einstellung zum Öffnen des Schrankes.

Bei offenem Schrank wird mit jeder Verstellung zwangsläufig eine neue Kombination eingestellt.

### C: Manipulationsschutz

Bei Kombinationsschlössern besteht grundsätzlich die Gefahr, daß Unbefugte versuchen, die Kombination abzutasten, indem sie mit Fingerspitzengefühl und Stethoskop die Handhabe und Knöpfe betätigen, um die Rastpunkte zu finden.

Um dies sicher zu verhindern, wird der Stellschieber 3 mit Hilfe der Steuernuß 2 so bewegt, daß die am Schieber angebrachten Sperrstifte 3a, 3b, 3c, 3d sofort in die Verzahnung der Basisscheiben 7 - 10 einfallen und diese festhal ten. Die Einstellknöpfe lassen sich also nur verstellen, wenn die Handhabe nicht belastet wird.

### D: Das Notöffnungssystem

Wenn Kombinationsschlösser außer in Banken in Hotels, Schwimmbädern, Schulen oder Gepäckaufbewahrungsstationen eingesetzt werden sollen, kommt ein großer, ungeübter Personenkreis damit in Berührung. Es wird daher häufiger vorkommen, daß das Einstellgeheimnis vergessen wird. Für diesen Fall ist ein Doppelbartschloß mit Notriegel 19 vorgesehen, dessen Dorn 19a den Abtasthebel 12 freigibt. Dieser unter Federkraft stehende Hebel weist Nasen 12a, 12b, 12c, 12d auf, die auf dem Zylindermantel der Basisscheiben 7 - 10 gleiten. Wenn man der Reihe nach die Knöpfe verstellt, fällt eine Nase nach der anderen in die Nuten 7a, 8a, 9a, 10a ein. Wenn danach die Handhabe betätigt wird, rastet auch die Abtastsperre 11 ein und gibt den Schloßriegel 5 frei.
Anschließend wird der Notriegel 19 zurückgeholt und der Schlüssel abgezogen. Dadurch gelangtder Abtasthebel erneut in die Sperrstellung, in der ein Einfallen in die Basisscheiben verhindert wird.

### Gewerbliche Verwertbarkeit

Die Herstellung des beschriebenen Schlosses kann entscheidend dadurch verbilligt werden, daß möglichst viele Teile aus einem schlagzähen, formstabilen Thermoplast gespritzt werden. Dies gilt für den Schloßkasten 1, den Riegel 5, die Basisscheiben 7 - 10, die Abtastsperre 11, die Rastscheiben 13 - 16 und die Einstellraste 18.
Das dargestellte, manipuliersichere Schloß kann vorteilhaft und problemlos in verschiedenen Arten von Wertschränken oder Wertfächern eingesetzt werden.

### Bezugszeichenliste

- 1: Schloßkasten
- 1a, 1b, 1c, 1 d: Führungsrohe
- 1e: Schloßkastenboden
- 1f, 1g, 1h, 1i: Lagerhülsen
- 1k: Lagerdorn
- 2: Steuernuß
- 3: Stellschieber
- 3a, 3b, 3c, 3d: Sperrstifte
- 4: Umstellriegel
- 5: Schloßriegel
- 5a: Tourstiftkanal
- 6: Umstellplatte
- 6a, 6b, 6c, 6d: Kegelbohrung
- 7, 8, 9, 10: Basisscheiben
- 7a, 8a, 9a, 10a: radiale Nuten
- 7b, 8b, 9b, 10b: achsparallele Bohrungen
- 11: Abtastsperre
- 11a: Sperrquader
- 11b, 11c, 11d, 11e: Noppen
- 12: Abtasthebel
- 12a, 12b, 12c, 12d: Nasen
- 13, 14, 15, 16: Rastscheiben
- 17: Schloßdecke
- 18: Einstellraste
- 19: Notriegel
- 19a: Dorn
- 20: Wirbel
- 21: Zuhaltung 0
- 22: Zuhaltungen 1
- 23, 24, 25, 26: Kupplungsstifte

## Patentansprüche

1. Kombinationsschloß mit vier Einstellknöpfen, die im Schloßkasten (1) in einem Rechteck angeordnet sind, und einer Handhabe, die einen von den Einstellknöpfen gesteuerten Riegel (5) antreibt,
wobei der Schloßkastenboden (1e) vier Lagerhülsen (1e, 1f, 1g, 1i) aufweist, auf denen vier mit einer Anzahl (n) Zähnen versehene Basisscheiben (7, 8, 9, 10) gelagert sind,
wobei jede Basisscheibe auf ihrer Mantelfläche eine radiale Nut (7a, 8a, 9a, 10a) aufweist,
wobei zwischen den Basisscheiben (7 - 10) eine kreuzförmige Abtastsperre (11) schwenkbar gelagert ist, die vier in die Nuten der Basisscheiben passende Noppen (11b, 11c, 11d, 11e) und einen in den Riegel eintauchenden Sperrquader (11a) aufweist,
wobei auf den Basisscheiben (7 - 10) mit einer Anzahl (n) Zähnen und mit Vierkantloch versehene Rastscheiben (13, 14, 15, 16) gelagert sind, wobei jede Rastscheibe (13-16) eine Anzahl (n) Kegelbohrungen aufweist,
wobei die mit Vierkantwellen versehenen und eine Anzahl (n) Zahlen oder Ziffern aufweisenden Einstellknöpfe in die Rastscheiben eintauchen,
wobei die Anzahl (n) Zähne der Basisscheiben, die Anzahl (n) Zähne und die Anzahl (n) Kegelbohrungen der Rastscheiben und die Anzahl (n) Zahlen oder Ziffern der Einstellknöpfe identisch sind,
wobei jede Basisscheibe (7 - 10) eine achsparallele Bohrung aufweist,
wobei jede Bohrung einen mit Kegelenden versehenen Kupplungsstift (23 - 26) aufweist,
wobei diese Stifte in Kegelbohrungen (6a, 6b, 6c, 6d) einer Umstellplatte (6) und in eine der Kegelbohrungen der Rastscheiben (13 - 16) eingreifen können,
wobei die schwenkbar gelagerte Umstellplatte (6) von einer Steuernuß (2) des Schloßriegels (5) betätigt ist,
wobei die Umstellplatte (6) beim Ausfahren des Schloßriegels (5) so verschwenkt wird, daß sie die Kupplungsstifte (23 - 26) hochdrückt und die Basisscheiben (7 - 10) mit den Rastscheiben (13 - 16) kuppelt, so daß man nach dem Verschließen des Schrankes durch Drehen der Einstellknöpfe die Kombination verwerfen kann, während bei zurückgezogenem Schloßriegel (5) jeder Kupplungsstift (23-26) einer Kegelbohrung der Umstellplatte (6) gegenübersteht so daß die Basisscheiben (7 - 10) und die Rastscheiben (13 - 16) entkuppelt sind, damit jede Verdrehung der Einstellknöpfe eine Neueinstellung der Kombination bewirkt.

2. Kombinationsschloß nach Anspruch 1, dadurch gekennzeichnet, daß die Steuernuß (2) des Schloßriegels (5) einen Stellschieber (3) antreibt, dessen Sperrstifte (3a, 3b, 3c, 3d) in die Verzahnung der Basisscheiben (7, 8, 9, 10) eingreifen, so daß die Einstellknöpfe bei belasteter Handhabe blockiert sind.

3. Kombinationsschloß nach Anspruch 1, dadurch gekennzeichnet, daß ein Doppelbartschloß mit einem Notriegel (19) vorgesehen ist, dessen Dorn (19a) einen federbelasteten Abtasthebel (12) freigibt, dessen Nasen (12a, 12b, 12c, 12d) bei Verstellung der Einstellknöpfe nacheinander in die Nuten (7a, 8a, 9a, 10a) der Basisscheiben (7, 8, 9, 10) einfallen und diese in ihren Öffnungspositionen festhalten, so daß anschließend bei Betätigung der Handhabe die Noppen (11b, 11c, 11d, 11e) der Abtastsperre einfallen können und der Schloßriegel (5) rückziehbar ist.

## Claims

1. Combination lock having four setting knobs, which are arranged in a rectangle in the lock case (1), and having a handle, which drives a bolt (5) controlled by the setting knobs,
wherein the lock case base (1e) has four bearing bushes (1e, 1f, 1g, 1i), on which are supported four base discs (7, 8, 9, 10) provided with a number (n) of teeth, wherein each base disc in its lateral surface has a radial slot (7a, 8a, 9a, 10a),
wherein a cross-shaped detecting interlock (11) is pivotally supported between the base discs (7 - 10) and has four bumps (11b, 11c, 11d, 11e), which fit into the slots of the base discs, and a locking square (11a), which engages into the bolt,
wherein detent discs (13, 14, 15, 16) provided with a number (n) of teeth and with a square socket are supported on the base discs (7 - 10), each detent disc (13 - 16) having a number (n) of tapered bores,
wherein the setting knobs provided with square shafts and a number (n) of numbers or figures engage into the detent discs,
wherein the number (n) of teeth of the base discs, the number (n) of teeth and the number (n) of conical bores of the detent discs and the number (n) of numbers or letters of the setting knobs are identical,
wherein each base disc (7 - 10) has a paraxial bore, wherein each bore has a coupling pin (23 - 26) provided with tapered ends,
wherein said pins may engage into tapered bores (6a, 6b, 6c, 6d) of a resetting plate (6) and into one of the conical bores of the detent discs (13 - 16),
wherein the pivotally supported resetting plate (6) is operated by a follower (2) of the lock bolt (5),
wherein the resetting plate (6) during extension of the lock bolt (5) is swivelled in such a way that it presses up the coupling pins (23 - 26) and couples the base discs (7 - 10) to the detent discs (13 - 16) with the result that, after closure of the cabinet, the combination may be concealed by rotating the setting knobs whereas, in the retracted state of the lock bolt (5), a tapered bore of the resetting plate (6) lies opposite each coupling pin (23 - 26) with the result that the base discs (7 - 10) and the detent discs (13 - 16) are uncoupled so that each rotation of the setting knobs effects the setting of a new combination.

2. Combination lock according to claim 1, characterized in that the follower (2) of the lock bolt (5) drives a setting slide (3), the locking pins (3a, 3b, 3c, 3d) of which engage into the teeth of the base discs (7, 8, 9, 10), so that the setting knobs are blocked when the handle is under load.

3. Combination lock according to claim 1, characterized in that a double bit lock is provided with an emergency bolt 19, the mandrel (19a) of which releases a spring-loaded detecting lever (12), the lugs (12a, 12b, 12c, 12d) of which upon adjustment of the setting knobs drop successively into the slots (7a, 8a, 9a, 10a) of the base discs (7, 8, 9, 10) and hold them fast in their opening position so that subsequently, upon operation of the handle, the bumps (11b, 11c, 11d, 11e) of the detecting interlock may engage and the lock bolt (5) is retractable.

## Revendications

1. Serrure à combinaison avec quatre boutons de réglage qui sont disposés dans la boîte de serrure (1) en un rectangle, et une manette qui entraîne un pêne (5) commandé par les boutons de réglage, où le fond de la boîte de serrure (1e) présente quatre douilles de palier (1e, 1f, 1g, 1i) sur lesquelles sont logés quatre disques de base (7, 8, 9, 10) pourvus d'un nombre (n) de dents, où chaque disque de base présente sur sa surface latérale une rainure radiale (7a, 8a, 9a, 10a), où entre les disques de base (7-10) un organe de blocage palpeur en forme de croix (11) est logé de manière pivotante, qui présente quatre tétons (11b, 11c, 11d, 11e) s'adaptant dans les rainures des disques de base et un carré de blocage (11a) plongeant dans le verrou, où sont logés sur les disques de base (7-10) des disques d'enclenchement (13, 14, 15, 16) pourvus d'un nombre (n) de dents et d'un trou carré, où chaque disque d'enclenchement (13-16) présente un nombre (n) de perçages coniques, où les boutons de réglage pourvus de tiges carrées et présentant un nombre (n) de nombres ou de chiffres plongent dans les disques d'enclenchement, où le nombre (n) de dents des disques de base, le nombre (n) des dents et le nombre (n) de perçages coniques des disques d'enclenchement et le nombre (n) de nombres ou de chiffres des boutons de réglage sont identiques, où chaque disque de base (7-10) présente un perçage parallèle à l'axe, où chaque perçage présente une tige d'accouplement (23-26) pourvue d'extrémités coniques, où ces tiges peuvent s'engager dans des perçages coniques (6a, 6b, 6c, 6d) d'une plaque de changement (6) et dans l'un des perçages coniques des disques d'enclenchement (13-16), où la plaque de changement (6) logée de manière pivotante est actionnée par un fouillot de commande (2) du pêne dormant (5), où la plaque de changement (6), lors de la sortie du pêne dormant (5) est pivotée de façon qu'elle pousse vers le haut les tiges d'accouplement (23-26) et accouple les disques de base (7-10) avec les disques d'enclenchement (13-16) de telle sorte qu'après la fermeture de l'armoire en tournant les boutons de réglage, la combinaison peut être rejetée, tandis que lorsque le pêne dormant (5) est rentré, chaque tige d'accouplement (23-26) est opposée à un perçage conique de la plaque de changement (6) de façon que les disques de base (7-10) et les disques d'enclenchement (13-16) sont désaccouplés pour que chaque rotation des boutons de réglage provoque un nouveau réglage de la combinaison.

2. Serrure à combinaison selon la revendication 1, caractérisée en ce que le fouillot (2) du pêne dormant (5) entraîne un coulisseau de positionnement (3) dont les tiges de blocage (3a, 3b, 3c, 3d) s'engagent dans la denture des disques de base (7, 8, 9, 10) de telle sorte que les boutons de réglage, lorsque la manette est chargée, sont bloqués.

3. Serrure à combinaison selon la revendication 1, caractérisée en ce qu'il est prévu une serrure à queue de pic avec un pêne de sécurité (19) dont la broche (19a) libère un levier palpeur (12) soumis à l'action d'un ressort dont les ergots (12a, 12b, 12c, 12d), lors du déplacement des boutons de réglage, s'engagent les uns après les autres dans les rainures (7a, 8a, 9a, 10a) des disques de base (7, 8, 9, 10) et maintiennent ceux-ci dans leurs positions d'ouverture de telle sorte qu'ensuite lors de l'actionnement de la manette, les tétons (11b, 11c, 11d, 11e) de l'organe de blocage palpeur peuvent s'engager et le pêne dormant (5) peut être retiré.
